# FASCICULE DE BREVET EUROPEEN

(11) **EP 0 713 069 B1**
(45) Date de publication et mention de la délivrance du brevet: **26.04.2000**
(21) Numéro de dépôt: 96200235.8
(22) Date de dépôt: 09.12.1992
(51) Int. Cl.: F25J 3/04

(54) **Procédé et installation de séparation d'air**
Verfahren und Anlage zur Lufttrennung
Process and plant for air separation

(30) Priorité: 18.12.1991 FR 9115705
(43) Date de publication de la demande: 22.05.1996
(62) Demande divisionnaire de: 92403330.1
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Girault, Jean-Louis, B-99131 Liège (BE); Mazières, Phillippe, FR-93370 Montfermeil (FR); Tranier, Jean-Pierre, FR-94800 Villejuif (FR)
(74) Mandataire: Mercey, Fiona Susan

(56) Documents cités:
- EP-A- 0 024 962
- EP-A- 0 042 676
- EP-A- 0 384 483

## Description

La présente invention est relative à un procédé de séparation d'air par distillation dans une installation de distillation d'air à double colonne, du type décrit dans le préambule de la revendication 1, ainsi qu'à une installation conformément au préambule de la revendication 6. Un tel procédé et une telle installation sont connus par le EP-A-0 384 483.

EP-A-0.042.676 divulgue un procédé dans lequel :
- on refroidit un débit d'air et on l'envoie à la colonne moyenne pression ;
- on sépare l'air par distillation dans la colonne moyenne pression pour produire un fluide enrichi en oxygène et un fluide enrichi en azote ;
- on envoie lesdits fluides à la colonne basse pression ;
- on soutire un liquide riche en oxygène de la colonne basse pression et on le vaporise ; et
- on soutire un gaz enrichi en azote de la colonne basse pression.

Dans le procédé de EP-A-0.042.676, de l'azote est soutiré de la colonne moyenne pression, réchauffé à la température ambiante, comprimé à une pression élevée, liquéfié et renvoyé à la colonne moyenne pression.

A cet effet, l'invention a pour objet un procédé selon la revendication 1.

L'invention a également pour objet un appareil selon la revendication 6.

Suivant d'autres caractéristiques, l'appareil comprend des moyens pour :
- pressuriser le liquide avant de l'envoyer à l'échangeur de chaleur ;
- comprimer un gaz de tête de la colonne moyenne pression et des moyens pour envoyer le gaz de tête comprimé à l'échangeur de chaleur.

Des exemples de mise en oeuvre de l'invention vont maintenant être décrits en regard des dessins annexés sur lesquels la figure 4 représente schématiquement un mode de réalisation de l'installation de distillation d'air conforme à l'invention et les figures 1, 2 et 3 représentent d'autres modes de réalisation d'une installation de distillation d'air.

L'installation représentée à la figure 1 est destinée à produire de l'oxygène à une pureté de l'ordre de 85% sous une pression de l'ordre de 7,4 x 10⁵ Pa abs. Elle comprend essentiellement une double colonne 1 de distillation d'air constituée d'une colonne moyenne pression (ou "colonne MP") 2 fonctionnant sous 15,7 X 10⁵ Pa abs, et d'une colonne basse pression (ou "colonne BP") 3 fonctionnant sous 6,3 X 10⁵ Pa abs, une ligne d'échange thermique principale 4, un sous-refroidisseur 5, un vaporiseur-condenseur auxiliaire 6 et une turbine 7 d'insufflation d'air dans la colonne basse pression. La colonne 3 est superposée à la colonne 2 et contient en cuve un vaporiseur-condenseur 8 et, au-dessus de celui-ci, un second vaporiseur-condenseur 9.

L'air à distiller arrive sous la moyenne pression via une conduite 10 et pénètre dans la ligne d'échange 4. La majeure partie de cet air est refroidie jusqu'au voisinage de son point de rosée et sort au bout froid de la ligne d'échange à une température intermédiaire, détendu à la basse pression dans la turbine 7 pour assurer le maintien en froid de l'installation, et insufflé à un niveau intermédiaire dans la colonne BP 3.

Une fraction de l'air entièrement refroidi est introduit, via une conduite 11, à la base de la colonne MP 2, et le reste est condensé dans le vaporiseur-condenseur 6 ; une partie du liquide obtenu est introduite via une conduite 12 en un point intermédiaire de la colonne 2, et le reste est, après sous-refroidissement en 5 et détente dans une vanne de détente 13, introduit en un point intermédiaire de la colonne BP 3.

Le "liquide riche" (air enrichi en oxygène) recueilli en cuve de la colonne MP est, après sous-refroidissement en 5 et détente dans une vanne de détente 14, introduit en un point intermédiaire de la colonne BP. De même, du "liquide pauvre" (azote impur) soutiré en un point intermédiaire de la colonne MP est, après sous-refroidissement en 5 et détente dans une vanne de détente 15, introduit au sommet de la colonne BP.

L'azote à peu près pur produit en tête de la colonne MP est pour partie évacué de l'installation en tant que produit, après réchauffement dans la ligne d'échange, via une conduite 16 et, pour le reste, envoyé sous forme gazeuse via une conduite 17, sous la moyenne pression, dans le vaporiseur-condenseur supérieur 9. Après condensation, cet azote est renvoyé en reflux en tête de la colonne MP via une conduite 18.

De plus, de l'azote impur gazeux, soutiré en un point intermédiaire de la colonne 2 et, dans cet exemple, au même niveau que le liquide pauvre, est envoyé via une conduite 19, sous la moyenne pression, dans le vaporiseur-condenseur inférieur 8. Le liquide ainsi obtenu est renvoyé en reflux dans la colonne MP, à peu près au même niveau, via une conduite 20.

Les courants de fluides sortant de la double colonne sont :
- au sommet de la colonne MP, de l'azote moyenne pression, dont il a été question plus haut ;
- au sommet de la colonne BP, de l'azote impur, constituant le gaz résiduaire de l'installation. Cet azote impur, après réchauffement dans le sous-refroidisseur 5 et dans la ligne d'échange 4, est évacué via une conduite 21 ; et
- en cuve de la colonne BP, de l'oxygène impur liquide. Ce liquide est soutiré via une conduite 22, comprimé par une pompe 23 à la pression de production (7,4 X 10⁵ Pa abs dans cet exemple), puis vaporisé dans le vaporiseur-condenseur 6 en condensant la fraction d'air moyenne pression qui traverse ce dernier, puis réchauffé sous forme gazeuse dans la ligne d'échange et évacué de l'installation via une conduite de production 24.

En variante, la pompe 23 pourrait être supprimée, l'oxygène impur étant alors vaporisé en 6 sous la basse pression.

La description ci-dessus montre que, pour un écart de température donné dans le vaporiseur-condenseur 8, la température du liquide de cuve de la colonne BP est déterminée par celle du gaz condensé dans ce vaporiseur-condenseur. Comme il s'agit d'un gaz intermédiaire de la colonne MP, plus chaud que l'azote de tête de cette colonne, la température du liquide de cuve, qui est l'oxygène impur, est relativement élevée. Par suite, pour une pureté désirée de cet oxygène impur, la pression de la colonne BP, c'est-à-dire la basse pression, peut être augmentée. Finalement, on obtient de l'oxygène impur et de l'azote impur sous une pression accrue, ce qui permet de réaliser des économies sur leur valorisation, par exemple sur l'énergie nécessaire pour comprimer l'azote impur à la pression voulue dans une turbine à gaz (non représentée) couplée à l'installation, par exemple de la manière décrite dans le brevet US-A-4.224.045 précité.

Dans ce contexte, le vaporiseur-condenseur supérieur 9 sert à fournir le reflux nécessaire en tête de la colonne MP.

Si les températures des deux gaz alimentant les deux vaporiseurs-condenseurs sont nettement différentes l'une de l'autre, il est nécessaire de prévoir un certain nombre de plateaux de distillation 25 entre ces vaporiseurs-condenseurs. Dans le cas contraire, ces plateaux peuvent être supprimés, ce qui simplifie la construction de la colonne BP, les deux vaporiseurs-condenseurs pouvant même être intégrés en un seul échangeur de chaleur. C'est pourquoi les plateaux 25 ont été représentés en trait interrompu.

L'installation représentée à la figure 2 ne diffère de la figure 1 que par les points suivants :

L'oxygène impur est soutiré sous forme gazeuse de la colonne BP 3, et est simplement réchauffé dans la ligne d'échange 4 avant son évacuation via la conduite 24. Ceci est particulièrement intéressant lorsque l'oxygène impur est désiré sous la basse pression. En conséquence, le vaporiseur-condenseur 6 est supprimé.

De plus, une fraction de l'air moyenne pression, refroidi au voisinage de son point de rosée est envoyée, via une conduite 26, dans le vaporiseur-condenseur inférieur 8 à la place du gaz intermédiaire de la figure 1. Ce gaz intermédiaire, quant à lui, alimente un vaporiseur-condenseur intermédiaire 27 situé entre les vaporiseurs-condenseurs inférieur 8 et supérieur 9. Comme précédemment, il peut y avoir ou non des plateaux entre les paires de vaporiseurs-condenseurs. L'air liquéfié issu du vaporiseur-condenseur 8 est envoyé pour partie, via une conduite 28, dans la colonne MP et pour partie, après sous-refroidissement en 5 et détente dans la vanne de détente 13, dans la colonne BP.

Par rapport à la solution de la figure 1, on obtient une température plus élevée en cuve de la colonne BP, ce qui est favorable à l'augmentation de la basse pression. En revanche, on doit vaporiser un liquide plus riche en oxygène que l'oxygène impur à produire, ce qui tend à réduire la basse pression.

Ce dernier inconvénient est supprimé dans l'installation de la figure 3 qui permet de produire l'oxygène impur sous une pression élevée, et qui diffère de la précédente par les points suivants :

D'une part, l'oxygène impur est soutiré sous forme liquide de la cuve de la colonne BP, puis est amené par une pompe 23 à la pression de production désirée, puis vaporisé et réchauffé sous cette pression dans la ligne d'échange 4 avant d'être évacué de l'installation via la conduite 24.

D'autre part, pour compenser la perte de reflux dans la colonne MP résultant du soutirage d'oxygène liquide en cuve de la colonne BP, il est prévu un cycle azote, dit cycle de soutien de rectification, qui est utilisé en même temps pour assurer la vaporisation de l'oxygène impur : une partie de l'azote produit en tête de la colonne 3 (laquelle, dans ce cas, possède en tête un "minaret" 30 qui est alimenté à son sommet par de l'azote liquide pur provenant du vaporiseur-condenseur supérieur 9 et qui, par suite, produit de l'azote pur sous la basse pression) est, après réchauffement dans la ligne d'échange, comprimée par un compresseur 31 à la moyenne pression. Cet azote moyenne pression, réuni à un courant d'azote moyenne pression prélevé sur la conduite 16, est comprimé de nouveau par un compresseur 33 à une pression de vaporisation de l'oxygène impur comprimé par la pompe 23, liquéfié dans la ligne d'échange puis, après détente dans une vanne de détente 34, introduit en reflux en tête de la colonne MP.

L'installation de la figure 4 comporte également une colonne BP 3 à minaret 30. Toutefois, contrairement au cas précédent, c'est de l'air haute pression, surpressé à une pression de vaporisation de l'oxygène impur par un surpresseur 35, qui assure la vaporisation de l'oxygène impur dans la ligne d'échange 4. Dans cet exemple, cet air est, après liquéfaction et détente dans une vanne de détente 36 et dans la vanne de détente 13, réparti entre les deux colonnes 2 et 3. Par conséquent, le compresseur 33 et la vanne de détente 34 de la figure 3 sont supprimés.

De plus, l'azote issu du compresseur 31, comprimé à une pression supérieure à la moyenne pression, alimente sous forme gazeuse, après refroidissement dans la ligne d'échange, le vaporiseur-condenseur inférieur 8, et l'azote liquide résultant est, après détente dans une vanne de détente 37, réuni à l'azote liquide moyenne pression issu du vaporiseur-condenseur supérieur 9. Ceci présente l'avantage de permettre un réglage de la température de la cuve de la colonne BP, et donc de la pression de cette colonne, par réglage de la pression de l'azote alimentant le vaporiseur-condenseur 8. Cette pression d'azote peut être choisie entre la moyenne pression et la pression pour laquelle l'azote se condense au bout froid de la ligne d'échange.

## Revendications

1. Procédé de production d'oxygène par distillation d'air dans une installation de distillation d'air à double colonne (1), la double colonne comprenant une colonne moyenne pression (2) et une colonne basse pression (3), dans lequel :
- on refroidit un débit d'air et on l'envoie à la colonne moyenne pression (2) ;
- on sépare l'air par distillation dans la colonne moyenne pression en un fluide enrichi en oxygène et un fluide enrichi en azote ;
- on envoie lesdits fluides à la colonne basse pression ;
- on soutire un liquide riche en oxygène de la colonne basse pression et on le vaporise ;
- on soutire un gaz enrichi en azote de la colonne basse pression ;
- on comprime le gaz enrichi en azote soutiré de la colonne basse pression, on le refroidit et on envoie le fluide refroidi à la colonne moyenne pression et,
- on vaporise le liquide riche en oxygène par échange de chaleur avec le débit d'air caractérisé en ce que le gaz enrichi en azote comprimé et refroidi est envoyé à un condenseur-vaporiseur (8) de la colonne basse pression où il se condense pour former du reflux.

2. Procédé selon la revendication 1 dans lequel on vaporise le liquide riche en oxygène par échange de chaleur avec le gaz comprimé enrichi en azote.

3. Procédé selon la revendication 1 ou 2, dans lequel le gaz enrichi en azote est réchauffé avant d'être comprimé.

4. Procédé selon la revendication 1, 2 ou 3, dans lequel on vaporise le liquide riche en oxygène contre une partie du gaz enrichi en azote qui a été comprimée.

5. Appareil de production de produit gazeux comprenant :
- un compresseur d'air ;
- un échangeur de chaleur (4) ;
- une colonne moyenne pression (2) ;
- une colonne basse pression (3) ;
- des moyens pour envoyer de l'air à la colonne moyenne pression via l'échangeur de chaleur ;
- des moyens pour soutirer un liquide de la cuve de la colonne basse pression et pour envoyer le liquide à l'échangeur de chaleur, un premier compresseur d'azote (31), des moyens pour envoyer un fluide enrichi en azote de la colonne basse pression au premier compresseur d'azote, du premier compresseur d'azote au moyen de refroidissement (4) et du moyen de refroidissement (4) indirectement à la colonne moyenne pression caractérisé en ce qu'il comprend des moyens pour envoyer le fluide comprimé enrichi en azote de l'échangeur de chaleur à un condenseur de cuve (8) de la colonne basse pression et ensuite à la colonne moyenne pression (2).

6. Appareil selon la revendication 5 comprenant des moyens pour pressuriser le liquide avant de l'envoyer à l'échangeur de chaleur (4).

7. Appareil selon l'une des revendications 5 et 6 dans lequel on envoie le fluide enrichi en azote du premier compresseur d'azote à un moyen de refroidissement (4) constitué par l'échangeur de chaleur.

8. Appareil selon l'une des revendications 6 ou 7, comprenant des moyens pour comprimer un gaz de tête de la colonne moyenne pression (2) et des moyens pour envoyer le gaz de tête comprimé à l'échangeur de chaleur (4).

## Patentansprüche

1. Verfahren zur Herstellung von Sauerstoff durch Destillation von Luft in einer Luftdestillationsanlage mit einer Doppelsäule (1), wobei die Doppelsäule eine Mitteldrucksäule (2) und eine Niederdrucksäule (3) aufweist, bei dem man:
- einen Luftstrom abkühlt und der Mitteldrucksäule (2) zuführt;
- die Luft durch Destillation in der Mitteldrucksäule in eine sauerstoffreiche und eine stickstoffreiche Flüssigkeit zerlegt;
- die Flüssigkeiten der Niederdrucksäule zuführt;
- aus der Niederdrucksäule eine sauerstoffreiche Flüssigkeit abzieht und verdampft;
- aus der Niederdrucksäule ein stickstoffreiches Gas abzieht;
- das aus der Niederdrucksäule abgezogene stickstoffreiche Gas verdichtet, abkühlt und der Mitteldrucksäule zuführt und
- die sauerstoffreiche Flüssigkeit durch Wärmeaustausch mit dem Luftstrom verdampft, dadurch gekennzeichnet, daß man das verdichtete und abgekühlte stickstoffreiche Gas einem Kondensator-Verdampfer (8) der Niederdrucksäule zuführt, in dem es unter Bildung von Rücklauf kondensiert.

2. Verfahren nach Anspruch 1, bei dem man die sauerstoffreiche Flüssigkeit durch Wärmeaustausch mit dem stickstoffreichen verdichteten Gas verdampft.

3. Verfahren nach Anspruch 1 oder 2, bei dem man das stickstoffreiche Gas vor dem Verdichten erwärmt.

4. Verfahren nach Anspruch 1, 2 oder 3, bei dem man die sauerstoffreiche Flüssigkeit gegen einen Teil des verdichteten stickstoffreichen Gases verdampft.

5. Apparatur zur Herstellung von gasförmigem Produkt, enthaltend:
- einen Luftverdichter;
- einen Wärmetauscher (4);
- eine Mitteldrucksäule (2);
- eine Niederdrucksäule (3);
- Einrichtungen zum Zuführen der Luft zur Mitteldrucksäule über den Wärmetauscher;
- Einrichtungen zum Abziehen einer Flüssigkeit aus dem Sumpf der Niederdrucksäule und zum Zuführen der Flüssigkeit zum Wärmetauscher, einen ersten Stickstoffverdichter (31), Einrichtungen zum Zuführen einer stickstoffreichen Flüssigkeit aus der Niederdrucksäule zum ersten Stickstoffverdichter, aus dem ersten Stickstoffverdichter zur Kühleinrichtung (4) und von der Kühleinrichtung (4) auf indirekte Art und Weise zur Mitteldrucksäule, dadurch gekennzeichnet, daß sie Einrichtungen zum Zuführen der stickstoffreichen verdichteten Flüssigkeit aus dem Wärmetauscher zu einem Sumpfkondensator (8) der Niederdrucksäule und dann zur Mitteldrucksäule (2) enthält.

6. Apparatur nach Anspruch 5, enthaltend Einrichtungen zum Druckbeaufschlagen der Flüssigkeit vor der Zuführung zum Wärmetauscher (4).

7. Apparatur nach Anspruch 5 oder 6, bei dem die stickstoffreiche Flüssigkeit aus dem ersten Stickstoffverdichter einer Kühleinrichtung (4) zugeführt wird, welche durch den Wärmetauscher gebildet wird.

8. Apparatur nach Anspruch 6 oder 7, enthaltend Einrichtungen zum Verdichten eines Gases vom Kopf der Mitteldrucksäule (2) und Einrichtungen zum Zuführen des verdichteten Kopfgases zum Wärmetauscher (4).

## Claims

1. Process for producing oxygen by air distillation in a double-column air distillation plant (1), the double column comprising a medium-pressure column (2) and a low-pressure column (3), in which process:
- a stream of air is cooled and sent to the medium-pressure column (2);
- the air is separated by distillation in the medium-pressure column into an oxygen-enriched fluid and a nitrogen-enriched fluid;
- the said fluids are sent to the low-pressure column;
- an oxygen-rich liquid is withdrawn from the low-pressure column and vaporized;
- a nitrogen-enriched gas is withdrawn from the low-pressure column;
- the nitrogen-enriched gas withdrawn from the low-pressure column is compressed and cooled, and the cooled fluid is sent to the medium-pressure column and,
- the oxygen-rich liquid is vaporized by heat exchange with the stream of air, characterized in that the compressed and cooled nitrogen-enriched gas is sent to a reboiler (8) in the low-pressure column where it condenses to form reflux.

2. Process according to Claim 1, in which the oxygen-rich liquid is vaporized by heat exchange with the compressed nitrogen-enriched gas.

3. Process according to Claim 1 or 2, in which the nitrogen-enriched gas is warmed before being compressed.

4. Process according to Claim 1, 2 or 3, in which the oxygen-rich liquid is vaporized against a portion of the nitrogen-enriched gas which has been compressed.

5. Apparatus for the production of a gas product, comprising:
- an air compressor;
- a heat exchanger (4);
- a medium-pressure column (2);
- a low-pressure column (3);
- means for sending air to the medium-pressure column via the heat exchanger;
- means for withdrawing a liquid from the bottom of the low-pressure column and for sending the liquid to the heat exchanger, a first nitrogen compressor (31), means for sending a nitrogen-enriched fluid from the low-pressure column to the first nitrogen compressor, from the first nitrogen compressor to the cooling means (4) and from the cooling means (4) indirectly to the medium-pressure column, characterized in that it comprises means for sending the nitrogen-enriched compressed fluid from the heat exchanger to a bottom condenser (8) in the low-pressure column and then to the medium-pressure column (2).

6. Apparatus according to Claim 5, comprising means for pressurizing the liquid before it is sent to the heat exchanger (4).

7. Apparatus according to either of Claims 5 and 6, in which the nitrogen-enriched fluid is sent from the first nitrogen compressor to a cooling means (4) consisting of the heat exchanger.

8. Apparatus according to either of Claims 6 and 7, comprising means for compressing a top gas in the medium-pressure column (2) and means for sending the compressed top gas to the heat exchanger (4).
